# EUROPÄISCHE PATENTSCHRIFT

(11) **EP 0 612 905 B1**
(45) Veröffentlichungstag und Bekanntmachung des Hinweises auf die Patenterteilung: **06.05.1998**
(21) Anmeldenummer: 94101165.2
(22) Anmeldetag: 27.01.1994
(51) Int. Cl.: E05D 7/00

(54) **Band für Türen, Fenster und dergleichen**
Hinge for doors, windows and similar
Charnière pour portes, fenêtres ou similaires

(30) Priorität: 24.02.1993 DE 9302652 U
(43) Veröffentlichungstag der Anmeldung: 31.08.1994
(73) Patentinhaber: Dr. Hahn GmbH & Co. KG, D-41189 Mönchengladbach (DE)
(72) Erfinder: Gust, Hans-Jürgen, D-41236 Mönchengladbach (DE)
(74) Vertreter: Palgen, Peter, Dr. Dipl.-Phys.

(56) Entgegenhaltungen:
- AT-B- 324 156
- CH-A- 170 974
- DE-A- 3 740 031
- FR-A- 474 190

## Beschreibung

Die Erfindung bezieht sich auf ein Band der dem Oberbegriff des Anspruchs 1 entsprechenden Art.

Ein zweiteiliges Band dieser Art ist aus der AT-A 324 156 bekannt. Der Flügel kann in seiner Höhe durch ein Schraubelement in Gestalt einer Madenschraube justiert werden, welche in einer zur Bandbolzenachse koaxialen Gewindebohrung im Rahmenbandteil angeordnet ist und bei ihrer Drehung die den Bandbolzen aufnehmende Bandbüchse und damit das darauf lagernde Flügelbandteil anhebt.

Je nach der eingestellten Höhe des Flügels ergibt sich dabei zwischen dem Rahmenbandteil und dem Flügelbandteil ein unterschiedlich großer Spalt. Dieser Spalt fällt ins Auge, weil die benachbarten Flächen und Kanten dicht beieinanderliegen und Unterschiede auf diese Weise deutlich wahrgenommen werden können. Besonders ist dies bei dreiteiligen bzw. Scharnierbändern feststellbar, weil die Spalte oberhalb und unterhalb des Flügelbandteils unterschiedlich groß sein können. Dies trifft zum Beispiel bei dem Band nach der DE-U-90 06 439 zu, bei dem die Spalte durch horizontal zwischen die Bandteile einschiebbare Distanzscheiben geschlossen werden sollen. Diese Distanzscheiben sind nicht ganz einfach zum Halten zu bringen und von außen als solche erkennbar.

Der Erfindung liegt die Aufgabe zugrunde, ein Band der gattungsgemäßen Art so zu gestalten, daß unterschiedliche Höheneinstellungen des Flügels dem bloßen Auge nicht mehr auffallen.

Diese Aufgabe wird durch die in Anspruch 1-wiedergegebene Erfindung gelöst.

Der Abdeckstreifen verbirgt die einander benachbarten Bereiche des Rahmenbandteils und des Flügelbandteils unter sich, so daß die einander zugewandten Kanten nicht mehr sichtbar sind und keinen mit dem bloßen Auge wahrnehmbaren Maßstab für die eingestellte Höhenlage des Flügels mehr abgeben können. Natürlich ist die Höhenlage des Flügelbandteils über dem Rahmenbandteil objektiv je nach der vorgenommenen Verstellung eine andere, was durch eine Messung ohne weiteres festgestellt werden kann. Es fehlen aber unmittelbar benachbarte Bezugskanten. Die untere Begrenzung des Rahmenbandteils und die obere Begrenzung des Flügelbandteils bilden recht weit auseinanderliegende Bezugspunkte, deren relative Lage mit dem bloßen Auge kaum erfaßt wird.

Der Abdeckstreifen ist als Kragen ausgebildet, der am äußeren Rand eines die Oberseite des Rahmenbandteils überlagernden Ringteils einer in dem Rahmenbandteil angeordneten Bandbolzenbüchse sitzt.

Die Bandbolzenbüchse ist daher als eine Art Hut ausgebildet, der mit der Krempe das Rahmenbandteil übergreift. Der durch die Krempe gebildete Ringteil überträgt die durch den Flügelbandteil eingeleiteten Kräfte auf den Rahmenbandteil. Der Ringteil geht radial (bezüglich des Bandbolzens) bis in den Bereich des äußeren Randes der Bandteile, und es ist dort der den Abdeckstreifen bildende Kragen einstückig angeformt.

Da die Bandbolzenbüchse aus einem geeigneten Kunststoff besteht und einem entsprechenden Formvorgang unterliegt, kann der Kragen hierbei auf einfache Weise mitgeformt werden.

Ein Kragen, der einem höhenverstellbaren Band den Spalt zwischen dem Flügelbandteil und dem Rahmenbandteil zu überbrücken in der Lage ist, geht für sich genommen aus der FR-A 474 190 hervor. Hierbei handelt es sich aber nicht um ein Band mit einer Bandbolzenbüchse. Vielmehr ist der Bandbolzen unmittelbar in den Bandteilen gelagert und weist in der Mitte einen ringförmigen Vorsprung auf, der eine Öffnung im Boden einer topfförmigen Zwischenlage durchgreift, deren Rand nach unten weist und die Abdeckung bildet. Das Flügelbandteil liegt von oben auf dem Boden der Zwischenlage auf.

Die Erfindung ist sowohl für zweiteilige wie auch für dreiteilige Bänder, d.h. sogenannte Scharnierbänder, geeignete (Anspruch 2).

Wenn bei Scharnierbändern das Anheben des Flügelbandteils durch Anheben der unteren Bandbolzenbüchse erfolgt und der untere Abdeckstreifen mit dieser verbunden ist, folgt der untere Abdeckstreifen der Bewegung des Flügelbandteils bei der Verstellung von selbst.

Für den oberen Abdeckstreifen empfiehlt sich jedoch eine besondere Nachführeinrichtung gemäß Anspruch 3, um ein Aufklaffen des Spalts am unteren Rand des oberen Abdeckstreifens zu vermeiden, wenn beim Absenken die obere Bandbolzenbüchse nicht mitkommt.

Es empfiehlt sich, daß die Einrichtung an der mit dem Abdeckstreifen verbundenen oberen Bandbolzenbüchse angreift (Anspruch 4).

Eine einfache Ausführungsform ist eine Feder, die die obere Bandbolzenbüchse ständig niederdrückt (Anspruch 5).

Gemäß Anspruch 6 kann jedoch die Bewegung des Abdeckstreifens auch an die Bewegung des Bandbolzens gekoppelt werden, der sich ja bei dem Verstellhub mitbewegt.

Dies kann insbesondere in der in Anspruch 7 wiedergegebenen Weise verwirklicht werden.

Im letzteren Fall empfiehlt es sich, die beiden an den beiden Übergangsstellen zwischen dem Rahmenbandteil und den Teilen des Scharnierbandteils vorhandenen Abdeckstreifen spiegelbildlich zueinander auszubilden (Anspruch 8).

Es kann von Vorteil sein, der Außenseite des Abdeckstreifens eine Profilierung zu verleihen, die ein besonders enges Anschmiegen an die Außenseite des Rahmenbandteils oder auch eine dekorative reliefartige Gestaltung beinhalten kann (Anspruch 9).

Wenn in der folgenden Beschreibung von "oben", "unten", "vertikal" und dergleichen die Rede ist, so bezieht sich eine solche Angabe stets auf die Einbaustellung des Bandes.

In der Zeichnung sind Ausführungsbeispiele der Erfindung dargestellt.
Fig. 1 zeigt eine Vorderansicht eines als Scharnierband ausgebildeten erfindungsgemäßen Bandes;
Fig. 2 zeigt eine Ansicht gemäß Fig. 1 von links;
Fig. 3 zeigt eine Ansicht gemäß Fig. 1 von unten;
Fig. 4 zeigt eine Ansicht entsprechend Fig. 1, wobei das Scharnierband längs der Bandbolzenachse geschnitten ist;
Fig. 5 zeigt eine Bandbolzenbüchse in vergrößertem Maßstab;
Fig. 6 zeigt eine Ansicht gemäß Fig. 5 von oben;
Fig. 7 zeigt eine Fig. 4 entsprechende Ansicht eines zweiteiligen Bandes;
Fig. 8 zeigt eine Fig. 2 entsprechende Ansicht in einem zur Vorderfläche 38 des Rahmens senkrechten Vertikalschnitt;
Fig. 9 zeigt einen Schnitt nach der Linie X-X in Fig. 8;
Fig. 10 zeigt den in Fig. 9 strichpunktiert angedeuteten Rechteckausschnitt in vergrößertem Maßstab.

Das in den Fig. 1 bis 4 als Ganzes mit 100 bezeichnete Band ist ein sogenanntes Scharnierband, welches ein auf der Vorderfläche 38 des feststehenden Rahmens 1, der in den Figuren strichpunktiert nur angedeutet ist, angebrachtes Rahmenbandteil 10 sowie ein auf der Vorderfläche 39 des Flügels 2 angebrachtes Flügelbandteil 20 umfaßt, die um eine durch einen Bandbolzen 8 (Fig. 4) gebildete Scharnierachse 9 gegeneinander schwenkbar sind.

Das Rahmenbandteil ist durch Schrauben 3 und Fixierstifte 4 am Rahmen 1 befestigt, das Flügelbandteil 20 durch Schrauben 5 und Fixierstifte 6 am Flügel 2. Der Rahmen 2 und der Flügel 1 stoßen nicht unmittelbar aneinander, sondern bilden meist einen Falz mit einer sogenannten Schattennut 7 auf der Sichtseite.

Das Rahmenbandteil 10 umfaßt einen unteren Scharnierteil 11 und einen oberen Scharnierteil 12, zwischen die das Scharnierteil 13 des Flügelbandteils 20 eingreift. Der Scharnierbolzen 8 durchgreift vertikal die Scharnierteile 11,12,13.

Das Flügelbandteil 20 ist in dem Scharnierbandteil 10 um eine gewisse Strecke im Sinne des Pfeiles 14 höhenverstellbar angeordnet, um die Lage des Flügels im Rahmen justieren zu können. Bei der Höhenverstellung ändern sich die Spalte 26 zwischen der oberen Begrenzung 15 und des Scharnierteils 11 und der unteren Begrenzung 16 des Scharnierteils 13 sowie der oberen Begrenzung 17 des Scharnierteils 13 und der unteren Begrenzung 18 des Scharnierteils 12 (s. Fig. 2).

Um diese Veränderung zu kaschieren und insbesondere unterschiedliche Spalte 26 zwischen den Begrenzungen 15,16 bzw. 17,18 nicht ins Auge fallen zu lassen, sind die Spalte zwischen den Begrenzungen 15,16 bzw. 17,18 durch Abdeckstreifen 50 überdeckt, die in dem Ausführungsbeispiel mit dem einen Rand 51 an den in horizontalen Ebenen gelegenen oberen und unteren Begrenzungen 16,17 des Flügelbandteils 20 anliegen und sich mit diesem auf- und niederbewegen.

Die Ausbildung im einzelnen geht aus Fig. 4 hervor. Der Bandbolzen 8 sitzt in jedem der Scharnierteile 11,12 in einer Bandbolzenbüchse 30, die ihrerseits in einer entsprechenden Ausnehmung 19 der Scharnierteile 11,12 aufgenommen ist.

Im unteren Bereich des Scharnierteils 11 ist die Ausnehmung 19 als Gewindebohrung 21 ausgebildet, in die ein mutternähnliches Schraubelement 22 einschraubbar ist, welches durch ein in einen Innensechskant 23 eingreifendes Drehwerkzeug drehbar ist. Bei Einschrauben hebt die gemäß Fig. 4 untere Bandbolzenbüchse 30 das Flügelbandteil 20 an. Dadurch kommt die Verstellung zustande. Die untere Bandbolzenbüchse 30 weist an dem gemäß Fig. 4 oberen, der unteren Begrenzung 16 des Flügelbandteils 20 zugewandten Rand einen bundartig radial nach außen vorspringenden Ringteil 24 auf, der mit dem oberen Ende der Bandbolzenbüchse 30 abschließt. Von dem äußeren Rand des Ringteils 24 erstreckt sich der Abdeckstreifen 50 von seinem an dem Flügelband anliegenden Rand 51 in Form eines Kragens 25 parallel zur Bandbolzenachse 9 gegen den Hauptteil der Bandbolzenbüchse 30 hin(s. auch Fig. 5). Es ist also eine gegen das dem Ringteil 24 abgelegene Ende der Bandbolzenbüchse 30 offene umlaufende Nut 28 gebildet, die den dortigen Rand des Scharnierteils 11 bzw. 12 derart aufnimmt, daß eine axiale Bewegung der Teile 30 und 11,12 gegeneinander möglich ist. Der Kragen 25 ist dünnwandig ausgebildet, da er nur eine optische Funktion hat und keine Kräfte übertragen muß. Er soll lediglich den Spalt 26 überdecken. Der Abdeckstreifen 50 liegt jedenfalls im Bereich seines dem Hauptteil der Bandbolzenbüchse 30 zugewandten Randes 52 (Fig. 5) an der Außenseite des Scharnierteils 11 des Rahmenbandteils 10 an, d.h. er ist in seinem Grundriß entsprechend dem Grundriß des Scharnierteils 11 geformt, wie aus Fig. 6 zu ersehen ist, wo dieser Grundriß etwa quadratisch mit leicht konvex abgerundeten Seiten ist. Der Abdeckstreifen 50 bzw. der Kragen 25 sind gemäß den Fig. 5 und 6 nur auf den Sichtseiten vorhanden, auf der Rückseite 27 aber nicht.

Bei dem oberen Scharnierteil 12 des Rahmenbandteils 10 ist eine gleiche Bandbolzenbüchse 30 vorgesehen, die nur umgekehrt, d.h. zur horizontalen Mittelebene 39 des Bandes 100 spiegelbildlich angeordnet ist und bei der sich der den Abdeckstreifen 50' bildende Kragen 25 von dem Ringteil 24 nach oben erstreckt. Ansonsten ist die Funktion die gleiche.

Die untere Bandbolzenbüchse 30 wird von dem Schraubelement 22 mitgenommen und liegt von selbst immer an der unteren Begrenzungsfläche 16 des Flügelbandteils 20 an. Bei dem oberen Scharnierteil 12 ist bei dem Ausführungsbeispiel nach Fig. 4 eine durch eine in die Ausnehmung 19 des Scharnierteils 12 eingepreßte Abdeckscheibe 29 unter Spannung gesetzte, in Fig. 4 nur strichpunktiert angedeutete Schraubendruckfeder 31 vorhanden, die die Bandbolzenbüchse 30 bzw. den Abdeckstreifen 50' in Anlage an der oberen Begrenzungsfläche 17 des Flügelbandteils 20 hält.

Eine andere Ausführungsform einer Einrichtung, die den oberen Abdeckstreifen 50' auch bei Absenkungen des Flügelbandteils 20 in Anlage an der oberen Begrenzungsfläche 17 des Flügelbandteils 20 hält, ist in den Fig. 9 bis 11 wiedergegeben, bei denen von der Bandbolzenbüchse 30 der Fig. 5 und 6 Gebrauch gemacht ist. Wie sich aus den Fig. 5 und 6 ergibt, besitzt die Bandbolzenbüchse 30 an ihrem dem Kragen 25 benachbarten Ende sechs über den Umfang gleichmäßig verteilte, bis zu einer gewissen Tiefe gehende Einschnitte 40, durch die sechs in Umfangsrichtung gleichgroße Segmente 41,42 abgeteilt werden, die in Umfangsrichtung abwechselnd aufeinanderfolgen. Hinter den Segmenten 42 sind sich ebenso tief erstreckende Ausnehmungen 43 angeordnet, so daß die Segmente 42 rundum freistehende axiale Zungen bilden, die auf der dem Bandbolzen zugewandten Seite an ihrem freien Ende gegen das Innere der Bandbolzenbüchse 30 ein wenig radial vorspringende hakenartige Vorsprünge 44 aufweisen. Dank der Elastizität der zungenartigen Segmente 42 können sie um die radiale Erstreckung der Vorsprünge 44 nach hinten gegen die Ausnehmung 43 hin gedrückt werden.

Von dieser Eigenschaft ist bei der in Fig. 8 unteren Bandbolzenbüchse Gebrauch gemacht, bei der der Vorsprung 44 vom Bandbolzen 8 weggedrückt ist, wobei das zungenartige Segment 42 in die Ausnehmung 43 ausweicht.

Bei der oberen Bandbolzenbüchse 30 jedoch hat der Bandbolzen 8 eine Rundumnut 45, in die der Vorsprung 44 eingreifen kann, wenn die Bandbolzenbüchse 30 auf dem oberen Rand 46 der in dem Flügelbandteil 20 sitzenden Exzenterbüchse 47 bzw. der untere Rand des oberen Abdeckstreifens 50' auf der oberen Begrenzungsfläche 17 des Flügelbandteils 20 anliegen. Der Vorsprung 44 verhakt sich also in dieser Position in der Rundumnut 45, so daß die Bandzapfenbüchse 30 bei den bei der Verstellung auftretenden Auf- und Abbewegungen mitgenommen wird.

Fig. 7 zugt ein zweiteiliges Band 200, welches mit eine Bandbolzenbüchse 30 gemäß dem in den Fig. 1 bis 6 dargestellten Scharnierband 100 ansgestaltet ist.

Die Bemessung der Breite der Abdeckung 50,50' ist so getroffen, daß sie mindestens den für das Absenken bzw. das Anheben des Flügelbandteils 20 gegenüber dem Rahmenbandteil 10 zur Verfügung stehenden Hüben entspricht. Dies gilt entsprechend natürlich auch für das Band 100 der Fig. 1 bis 6.

Die Abdeckstreifen 50,50' bestehen aus dem Material der Bandbolzenbüchse 30, d.h. aus einem geeigneten Kunststoff. Die sichtbare äußere Oberfläche der Abdeckstreifen 50,50' kann eine Profilierung oder ein Relief tragen, welche in die Gestaltung der äußeren Erscheinung der Bänder 100,200 einbezogen sind.

## Patentansprüche

1. Band für Türen, Fenster oder dergleichen,
mit einem auf der Vorderfläche (38) des feststehenden Rahmens (1) der Tür, des Fensters oder dergleichen zu befestigenden Rahmenbandteil (10,10'),
mit einem auf der Vorderfläche (39) des Flügels (2), der Tür, des Fensters oder dergleichen zu befestigenden Flügelbandteil (20),
mit einem vertikalen Bandbolzen (8), welcher zur scharnierartigen schwenkbaren Verbindung der Bandteile (10,10';20) übereinander angeordnete Scharnierteile (11,12,13) der Bandteile (10,10';20) durchgreift, wobei zwischen einer horizontalen Begrenzungsebene (16,17) des Scharnierteils (13) des Flügelbandteils (20) und einer dieser Begrenzungsebene (16,17) zugewandten horizontalen Begrenzungsebene (15,18) des Scharnierteils (11,12) des Rahmenbandteils (10,10') ein Spalt gegeben ist, und wobei jedes Scharnierteil (11-13) zur Aufnahme des Bandbolzens (8) eine Ausnehmung (19) aufweist,
mit einer einen Verstellhub (36,37) der Bandteile (10,10';20) gegeneinander bewirkenden und den Spalt ändernden Einrichtung (22) zur Verstellung der Höhenlage des Flügelbandteils (20) über dem Rahmenbandteil (10,10'),
wobei mindestens in der von dem Bandzapfen (8) durchgriffenen Ausnehmung (19) des Rahmenbandteils (10,10') eine mittels der Einrichtung (22) höhenverstellbare Bandbolzenbüchse (30) angeordnet ist, in der der Bandbolzen (8) sitzt, und wobei die Bandbolzenbüchse (30) mit einem radialen Ringteil (24) in den Spalt ragt und an der horizontalen Begrenzungsebene (16,17) des Flügelbandteils (20) anliegt,
und wobei mindestens das Rahmenbandteil (10,10') mindestens in einem dem Flügelbandteil (20) benachbarten Bereich durch zur Achse des Bandzapfens (8) parallele Flächen begrenzt ist,
**dadurch gekennzeichnet,**
daß an den äußeren Rand des Ringteils (24) ein Kragen (25) einstückig angeformt ist,
der einen Abdeckstreifen (50,50') bildet, der sich längs des Spalts zwischen den Bandteilen (10,10';20) erstreckt und diesen überdeckt,
welcher Abdeckstreifen (50,50') das Rahmenbandteil(10,10';20) mit einem diesem Rahmenbandteil (10,10';20) zugewandten im wesentlichen parallel zur Bandbolzenachse gerichteten Längsrand (52) außen anliegend derart übergreift, daß der Längsrand (52) gegenüber dem Rahmenbandteil (10,10';20) vertikal verlagerbar ist,
und eine mindestens dem Verstellhub (36,37) entsprechende Breite aufweist.

2. Band nach Anspruch 1, **dadurch gekennzeichnet**, daß es als Scharnierband (100) ausgebildet ist und das Rahmenbandteil (10) das Flügelbandteil (20) mit einem weiteren Scharnierteil (12) übergreift und an dem Spalt (26) zwischen diesem Scharnierteil (12) und dem Flügelbandteil (20) ein weiterer Abdeckstreifen (50') nach Anspruch 1 angeordnet ist.

3. Band nach Anspruch 1 oder 2, **dadurch gekennzeichnet**, daß bei einer Verstellung der Höhenlage durch Anheben der unteren Bandzapfenbüchse eine Einrichtung vorgesehen ist, mittels derer der obere Abdeckstreifen (50') mit seinem unteren Rand in Anlage an der oberen Begrenzungsfläche (17) des Flügelbandteils (20) haltbar ist.

4. Band nach Anspruch 3, **dadurch gekennzeichnet**, daß die Einrichtung an der mit dem Abdeckstreifen (50') verbundenen oberen Bandbolzenbüchse (30) angreift.

5. Band nach Anspruch 4, **dadurch gekennzeichnet**, daß die Einrichtung eine an dem oberen Scharniertiel (12) abgestützte, die obere Bandbolzenbüchse (30) gegen das Flügelbandteil (20) niederdrückende Feder (29) ist.

6. Band nach Anspruch 7, **dadurch gekennzeichnet**, daß die Einrichtung einen in eine seitliche Nut des Bandbolzens (8) eingreifenden Vorsprung umfaßt.

7. Band nach Anspruch 6, **dadurch gekennzeichnet**, daß der Bandbolzen (8) im Bereich der oberen Bandbolzenbüchse (30) eine Rundumnut (45) und die Bandbolzenbüchse (30) eine federnde Zunge (42) umfaßt, die radial in die Rundumnut (45) eingreift.

8. Band nach einem der Ansprüche 2 bis 7, **dadurch gekennzeichnet**, daß der weitere Abdeckstreifen bezüglich einer horizontalen Ebene spiegelbildlich zu dem ersten Abdeckstreifen (50) ausgebildet ist.

9. Band nach einem der Ansprüche 1 bis 8, **dadurch gekennzeichnet**, daß die Außenseite des Abdeckstreifens (50) eine Profilierung aufweist.

## Claims

1. Hinge for doors, windows or the like,
with a frame hinge member 10, 10' for attachment to the front face (38) of the fixed frame (1) of the door, window or the like,
with a flap hinge member (20) for attachment to the front face (39) of the flap (2), the door, the window or the like,
with a vertical hinge pin (8) which extends through superimposed eye portions (11, 12, 13) of the hinge members (10, 10'; 20) for pivotally connecting together the hinge members (10, 10'; 20) to hinge them together, a gap being present between a horizontal bounding plane (16, 17) of the eye portion (13) of the flap hinge member (20) and a horizontal bounding plane (15, 18), facing towards this bounding plane (16, 17), of the eye portion (11, 12) of the frame hinge member (10,10'), and each eye portion (11-13) having an opening (19) for receiving the hinge pin (8),
with a device (22) achieving an adjusting stroke (36, 37) of the hinge members (10, 10'; 20) relative to one another and altering the gap to adjust the position in height of the flap hinge member (20) with respect to the frame hinge member (10, 10'),
a hinge pin bush (30) adjustable in height by means of the device (22) being arranged at least in the opening (19) in the frame hinge member (10, 10') through which the hinge pin (8) passes, the hinge pin (8) being seated in the bush, and the hinge pin bush (30) having a radial annular portion (24) projecting into the gap and engaging the horizontal bounding planes (16, 17) of the flap hinge member (20),
and at least the frame hinge member (10, 10') being bounded at least in a region adjacent to the flap hinge member (20) by surfaces parallel to the axis of the hinge pin (8),
characterised in that,
a collar (25) is integrally formed on the outer edge of the annular portion (24),
forming a covering strip (50, 50') which extends along the gap between the hinge members (10, 10'; 20) and covers it over,
which covering strips (50, 50') engage over the frame hinge member (10,10';20) with a longitudinal edge (52) facing towards this frame hinge member (10, 10'; 20) and directed substantially parallel to the axis of the hinge pin, engaging from outside in such a way that the longitudinal edge (52) is displaceable vertically with respect to the frame hinge member (10, 10'; 20),
and has a width corresponding at least to the adjusting travel (36, 37).

2. Hinge according to Claim 1, characterised in that it is in the form of a strap hinge (100) and the frame hinge member (10) engages over the flap hinge member (20) with a further eye portion (12) and a further covering strip (50') according to Claim 1 is arranged at the gap (26) between this eye portion (12) and the flap hinge member (20).

3. Hinge according to Claim 1 or 2, characterised in that on an adjustment of the height position by raising the lower hinge pin bush a device is provided by means of which the upper covering strip (50') is held with its lower edge in engagement against the upper bounding face (17) of the flap hinge member (20).

4. Hinge according to Claim 3, characterised in that the device engages against the upper hinge pin bush (30) connected to the covering strip (50').

5. Hinge according to Claim 4, characterised in that the device is a spring (29) abutting against the upper eye portion (12) and pressing down the upper hinge pin bush (30) against the flap hinge member (20).

6. Hinge according to Claim 7, characterised in that the device comprises a projection engaging in a lateral groove in the hinge pin (8).

7. Hinge according to Claim 6, characterised in that the hinge pin (8) has a circumferential groove (45) in the region of the upper hinge pin bush (30) and the hinge pin bush (30) has a spring tongue (42) which engages radially in the circumferential groove (45).

8. Hinge according to one of Claims 2 to 7, characterised in that the further covering strip is made a mirror image of the first covering strip (50) in relation to a horizontal plane.

9. Hinge according to one of Claims 1 to 8, characterised in that the outside of the covering strip (50) has a profiled section.

## Revendications

1. Penture pour portes, fenêtres ou similaires, dans laquelle
- une pièce de cadre (10, 10') est à fixer sur la face avant (38) du cadre fixe (1) de la porte, de la fenêtre ou similaire
- une pièce de penture fixée au battant (20) est à fixer sur la face avant (39) du battant (2) de la porte, de la fenêtre ou similaire
- un pivot de penture (8), vertical, traverse les parties de charnière superposées (11, 12, 13) appartenant aux pièces (10, 10' ;20) de manière à relier ces pièces selon une articulation à charnière, en formant une fente entre un plan horizontal (16, 17) délimitant la partie de charnière (13) de la pièce de battant (20) et un plan horizontal (15, 18) faisant face au précédent et délimitant la partie de charnière (11, 12) de la pièce de cadre (10, 10'), chaque partie de charnière (11-13) présentant un évidement (19) pour recevoir le pivot de penture (8)
- une course (36, 37) permet le réglage des pièces de penture (10, 10' ;20) l'une par rapport à l'autre, et réciproquement tandis qu'un dispositif (22) fait varier la fente pour régler la hauteur de la pièce de battant (20) par rapport à la pièce de cadre (10, 10')
- au moins une douille de pivot (30) est montée dans l'évidement (19) de la pièce de cadre (10, 10') que traverse le pivot (8) et peut être réglée en hauteur par un dispositif (22), cette douille servant de logement au pivot (8) et comportant une partie annulaire (24) pénétrant dans la fente et s'appuyant sur le plan horizontal (16, 17) délimitant la pièce de battant (20)
- au moins la pièce de cadre (10, 10') est délimitée, au moins dans sa partie proche de la pièce de battant (20), par des faces parallèles à l'axe du pivot de penture (8)
caractérisée en ce que
- le long du bord externe de la pièce annulaire (24), un rabat est moulé dans la masse et constitue une bande de couverture (50, 50') qui s'étend, en la recouvrant, le long de la fente existant entre les pièces de penture (10, 10' ; 20)
- la bande de couverture (50, 50') est en prise, par appui externe, sur la pièce de cadre (10, 10' ; 20) par son bord longitudinal (52) tourné vers cette pièce et essentiellement parallèle à l'axe du pivot, de sorte que ce bord longitudinal (52) peut coulisser verticalement par rapport à la pièce de cadre (10, 10' ; 20)
- et présente une largeur correspondant au moins à la course de réglage (36, 37).

2. Penture selon la revendication 1,
caractérisée en ce qu'
elle est une penture à charnière (100) et que la pièce de cadre (10) est en prise avec la pièce de battant (20) par une seconde partie de charnière (12), une seconde bande de couverture (50') selon la revendication 1 étant montée sur la fente (26) séparant cette partie de charnière (12) et la pièce de battant (20).

3. Penture selon la revendication 1 ou 2,
caractérisée en ce qu'
il est prévu un dispositif qui, lorsqu'on règle la position en hauteur en faisant monter la douille inférieure de pivot, maintient la bande supérieure de couverture (50') en appui par son bord inférieur sur la face (17) délimitant en haut la pièce de battant (20).

4. Penture selon la revendication 3,
caractérisée en ce que
le dispositif est en prise avec la douille supérieure de pivot (30) reliée à la bande de couverture (50').

5. Penture selon la revendication 4,
caractérisée en ce que
le dispositif est un ressort (29) en appui sur la partie supérieure de charnière (12) et poussant vers le bas la douille supérieure de pivot (30) contre la pièce de battant (20).

6. Penture selon la revendication 7,
caractérisée en ce que
le dispositif comprend une partie en saillie en prise dans une gorge latérale du pivot (8).

7. Penture selon la revendication 6,
caractérisée en ce que
le pivot (8), dans la zone de la douille supérieure de pivot (30) comprend une gorge périphérique (45) et la douille de pivot une languette élastique (42) qui vient en prise dans la rainure (30).

8. Penture selon une des revendications 2 à 7,
caractérisée en ce que
l'autre bande de couverture est symétrique de la première bande (50) par rapport à un plan horizontal.

9. Penture selon une des revendications 1 à 8,
caractérisée en ce que
la face externe de la bande de couverture (50) présente un profilage.
